# FASCICULE DE BREVET EUROPEEN

(11) **EP 0 107 587 B1**
(45) Date de publication et mention de la délivrance du brevet: **16.04.1986**
(21) Numéro de dépôt: 83402020.8
(22) Date de dépôt: 18.10.1983
(51) Int. Cl.: F01P 7/08, F01P 11/18

(54) **Dispositif de commande pour ventilateurs de refroidissement**
Steuerungsvorrichtung für Kühlungsventilator
Control device for a cooling fan

(30) Priorité: 19.10.1982 FR 8217446
(43) Date de publication de la demande: 02.05.1984
(73) Titulaire: REGIE NATIONALE DES USINES RENAULT, 92109 Boulogne-Billancourt (FR)
(72) Inventeur: Galopin, Christian, F-91290 Saint Germain Les Arpajon (FR); Leseigneur, Joel, F-91700 Saint Genivieve des Bois (FR)
(74) Mandataire: Réal, Jacques

## Description

L'invention se rapporte à un dispositif de commande du fonctionnement d'un groupe moto-ventilateur destiné à assurer le refroidissement d'un moteur à combustion interne, notamment lors d'un arrêt moteur après une forte chauffe.

Le brevet français FR-A-1 553 341 décrit un dispositif de commande pour un ventilateur de refroidissement entraîné par un moteur électrique, du type comprenant une bobine de relais qui, lorsqu'elle est excitée, sert à actionner ledit ventilateur par un contact mobile, et une sonde de température reliée à ladite bobine et à un contacteur général, réagissant à la température du fluide de refroidissement circulant dans un radiateur lorsque celle-ci dépasse une valeur prédéterminée, pour exciter la bobine de relais.

Après une forte chauffe consécutive par exemple à un roulage sur autoroute ou en montagne, il s'avère souvent difficile de rèdémarrer un moteur chaud.

Un phénomène de percolation lié à la température sous capot provoque une vaporisation du carburant lors de l'arrêt, ce qui provoque des temps de départ très longs du moteur par défaut de réalimentation du moteur.

La présente invention a pour but de remédier à cet inconvénient en diminuant la température de l'essence dans le carburateur ainsi que celle de l'air à l'entrée de ce dernier.

A cet effet, elle présente un dispositif de commande pour un ventilateur de refroidissement entraîné par un moteur électrique du type comprenant une bobine de relais qui, lorsqu'elle est excitée, sert à actionner un ventilateur par un contact mobile, et une sonde de température reliée à cette bobine et à un contacteur général, réagissant à la température du fluide de refroidissement circulant dans un radiateur lorsque celle-ci dépasse une valeur prédéterminée pour exciter la bobine de relais.

Suivant l'invention, ce dispositif de commande comporte des moyens supplémentaires sensibles à la pression du liquide de refroidissement qui sont reliés d'une part, à la borne positive d'une batterie d'accumulateurs et d'autre part, à la bobine de relais de manière à exciter celle-ci quand la pression du liquide de refroidissement dépasse une première valeur prédéterminée et jusqu'à ce que cette pression atteigne une seconde valeur inférieure prédéterminée.

Suivant un mode particulier de réalisation de l'invention, ces moyens supplémentaires sont constitués par un mano-contact branché sur le fluide de refroidissement d'une conduite placée entre un vase d'expansion et le radiateur, et réglé à ces première et seconde valeurs prédéterminées de pression.

Les caractéristiques techniques de l'invention définissent un dispositif de commande de ventilateurs d'une grande simplicité qui permet d'éviter le phénomène de percolation au cours d'un arrêt du moteur après une forte chauffe en diminuant la température de l'essence dans le carburateur et celle de l'air à l'entrée de ce dernier par l'actionnement du ventilateur.

L'invention sera mieux comprise à l'aide de la description qui suit, d'un mode de réalisation du dispositif de commande d'un groupe moto-ventilateur, donné à titre d'exemple non limitatif, en référence aux dessins annexés dans lesquels :
la figure 1 représente le schéma d'un dispositif de commande d'un groupe moto-ventilateur conforme à l'invention, et
la figure 2 représente une courbe de variation de la pression d'eau de refroidissement en fonction du temps avant et après l'arrêt du moteur.

Comme cela est représenté à la figure 1, un dispositif de commande de ventilateur 1 entraîné par un moteur électrique conforme à l'invention, comprend essentiellement une bobine de relais 2 ayant un contact mobile 4, une sonde de température 6 sensible à la température de l'eau de refroidissement circulant dans le radiateur et un mano-contact 10 sensible à la pression de l'eau de refroidissement.

Ce mano-contact 10 est branché sur l'eau de refroidissement d'une conduite 12 placée entre un vase d'expansion 14 et le radiateur 8 ; il est relié d'une part, à la borne positive d'une batterie d'accumulateurs 16 et d'autre part, à la bobine de relais 2. La sonde de température 6 est reliée d'une part, à la bobine 2 et d'autre part, au contacteur général 18.

Le dispositif de commande précédemment décrit fonctionne de la manière suivante :
La pression d'eau dans le circuit de refroidissement se situe en roulage autour de 200 millibars. Comme cela est visible sur la figure 2, le groupe moto-ventilateur 1 est piloté de façon habituelle par la sonde de température 6 jusqu'au temps t, où le moteur est arrêté par coupure du contacteur 18. Pendant ce temps t" et à une température prédéterminée de l'eau du radiateur 8, la sonde 6 excite la bobine de relais 2 qui attire le contact 4 pour fermer le circuit d'alimentation du groupe moto-ventilateur 1.

Or, lors d'un arrêt du moteur, la pression d'eau augmente instantanément, compte-tenu de l'absence de circulation d'eau et de l'inertie thermique du moteur. Cette pression peut alors atteindre des valeurs supérieures à 900 millibars.

Cette variation de pression de l'eau de refroidissement est ainsi utilisée selon l'invention pour piloter le groupe moto-ventilateur 1 par l'intermédiaire du mano-contact 10.

Lorsque la pression d'eau atteint brusquement une valeur prédéterminée P₂ au temps t₂, le mano-contact 10 excite la bobine de relais 2 qui attire le contact 4 pour alimenter le groupe moto-ventilateur 1.

La pression d'eau continue d'augmenter légèrement pour diminuer progressivement jusqu'à une valeur prédéterminée P₃ au temps t₃ où le mano-contact 10 cesse d'exciter la bobine 2 et coupe l'alimentation du groupe moto-ventilateur 1.

Le temps de fonctionnement t₃-t₂ du groupe moto-ventilateur 1 piloté par la pression d'eau après l'arrêt du moteur est donc lié aux caractéristiques réglables du mano-contact 10 relatives à l'ouverture et à la fermeture du circuit électrique sur lequel il est disposé.

Le dispositif de commande pour ventilateurs de refroidissement conforme à l'invention permet ainsi d'éviter le phénomène de percolation consécutif à une forte chauffe lors d'un arrêt du moteur ; il peut être également utilisé chaque fois qu'il est nécessaire de piloter un accessoire après l'arrêt d'un moteur.

## Revendications

1. Dispositif de commande pour un ventilateur de refroidissement (1) entraîné par un moteur électrique, du type comprenant une bobine de relais (2) qui, lorsqu'elle est excitée, sert à actionner ledit ventilateur (1) par un contact mobile (4), et une sonde de température (6) reliée à ladite bobine (2) et à un contacteur général (18), réagissant à la température du fluide de refroidissement circulant dans un radiateur (8) lorsque celle-ci dépasse une valeur prédéterminée, pour exciter la bobine de relais (2), caractérisé en ce qu'il comporte des moyens supplémentaires sensibles à la pression du fluide de refroidissement qui sont reliés d'une part, à la borne positive d'une batterie d'accumulateurs (16) et d'autre part, à ladite bobine de relais (2) de manière à exciter celle-ci quand la pression du fluide de refroidissement dépasse une première valeur prédéterminée (P₂) et jusqu'à ce que cette pression atteigne une seconde valeur inférieure prédéterminée (P₃).

2. Dispositif de commande selon la revendication 1, caractérisé en ce que ces moyens supplémentaires sont constitués par un mano-contact (10) branché sur le fluide de refroidissement d'une conduite (12) placée entre un vase d'expansion (14) et ledit radiateur (8), et réglé auxdites première et seconde valeurs prédéterminées de pression.

## Claims

1. A control apparatus for a cooling fan (1) which is driven by an electric motor, of the type comprising a relay coil (2) which, when it is energised, serves to actuate said fan (1) by a movable contact (4), and a temperature detector (6) which is connected to said coil (2) and to a general switch (18) and which reacts to the temperature of the cooling fluid circulating in a radiator (8) when it exceeds a predetermined value, to energise the relay coil (2), characterised in that it comprises additional means which are responsive to the pressure of the cooling fluid and which are connected on the one hand to the positive terminal of an accumulator battery (16) and on the other hand to said relay coil (2) so as to energise same when the pressure of the cooling fluid exceeds a first predetermined value (P₂) and until said pressure reaches a second lower predetermined value (P₃).

2. A control apparatus according to claim 1 characterised in that said additional means are formed by a pressure switch (10) which is connected to the cooling fluid of a conduit (12) disposed between an expansion vessel (14) and said radiator (8), and which is set to said first and second predetermined pressure values.

## Patentansprüche

1. Steuerungsvorrichtung für einen Kühlungsventilator (1), der von einem Elektromotor angetrieben ist und die eine Relais-Spule (2) aufweist, die, wenn sie erregt ist, zur Betätigung des Ventilators (1) mittels eines beweglichen Kontaktes (4) dient und mit einem Temperaturfühler (6), der mit der Spule (2) und einem Schalter (18) verbunden ist und der auf die Temperatur des in einem Kühler (8) zirkulierenden Kühlfluids anspricht, wenn dieses einen vorgegebenen Wert überschreitet um die Relais-Spule (2) zu erregen, dadurch gekennzeichnet, daß die Vorrichtung eine zusätzliche Anordnung aufweist, die auf den Druck des Kühlfluids anspricht, wobei sie einerseits mit dem positiven Pol eines Akkumulators (16) verbunden ist und andererseits mit der Relais-Spule (2) derart verbunden ist, daß sie diese erregt, wenn der Druck des Kühlfluids einen vorgegebenen ersten Wert (P₂) überschreitet, bis dieser Druck einen zweiten kleineren vorgegebenen Wert (P₃) erreicht.

2. Steuerungsvorrichtung nach Anspruch 1, dadurch gekennzeichnet, daß die zusätzliche Anordnung aus einem Druckschalter (10) besteht, der mit dem Kühlfluid mittels einer Leitung (12) in Verbindung steht, die zwischen einem Ausdehnungsgefäß (14) und dem Kühler (8) angeschlossen ist und der auf den ersten und zweiten vorgegebenen Druckwert einstellbar ist.
